# FASCICULE DE BREVET EUROPEEN

(11) **EP 3 953 991 B1**
(45) Date de publication et mention de la délivrance du brevet: **03.06.2026**
(21) Numéro de dépôt: 20717976.3
(22) Date de dépôt: 09.04.2020
(51) Int. Cl.: H01P 5/12, H01P 11/00

(54) **ARRANGEMENT D'UN ENSEMBLE DE GUIDES D'ONDES ET SON PROCÉDÉ DE FABRICATION**
ANORDNUNG EINES HOHLLEITERSATZES UND SEIN HERSTELLUNGSVERFAHREN
ARRANGEMENT OF A SET OF WAVEGUIDES AND ITS MANUFACTURING PROCESS

(30) Priorité: 09.04.2019 FR 1903810
(43) Date de publication de la demande: 16.02.2022
(73) Titulaire: SWISSto12 SA, 1020 Renens (CH)
(72) Inventeur: DE RIJK, Emile, 1218 Grand-Saconnex (CH); BILLOD, Mathieu, 74160 Présilly (FR); MENARGUES GOMEZ, Esteban, 1028 Préverenges (CH); CAPDEVILLA CASCANTE, Santiago, 1020 Renens (CH); DEBOGOVIC, Tomislav, 1071 Chexbres (CH); DIMITRIADES, Alexandre, 1260 Nyon (CH); SIMON, Lionel, 1005 Lausanne (CH); BOLAND, Arnaud, 1290 Chavanne-des-Bois (CH)
(74) Mandataire: P&TS SA (AG, Ltd.)
(86) Numéro de dépôt international: PCT/IB2020/053399
(87) Numéro de publication internationale: WO 2020/208574

(56) Documents cités:
- EP-A1- 3 208 200
- EP-A1- 3 439 099
- WO-A1-2018/029455
- GB-A- 2 548 400
- US-A1- 2014 071 010
- US-A1- 2018 301 800
- US-A1- 2018 358 681

## Description

### Domaine technique

La présente invention concerne un arrangement pour satellites de télécommunications, comportant un ensemble de guides d'ondes pour signaux de radiofréquences. La présente invention concerne également un procédé de conception et de fabrication de cet arrangement.

### Etat de la technique

Les guides d'ondes sont abondamment utilisés dans les satellites de télécommunications, notamment pour interconnecter des composants et équipements électroniques.

Les systèmes conventionnels contiennent un grand nombre de composants et d'équipements électroniques et nécessitent par conséquent un grand nombre de guides d'ondes dont l'interconnexion se fait généralement en assemblant des éléments de longueur standard, par exemple des tubes rectilignes ou courbés, au moyen de brides vissées entre elles pour relier ces composants et équipements électroniques.

L'utilisation de guides d'ondes fabriqués avec des tubes standardisés impose des chemins non optimaux et des schémas d'interconnexion complexe. Cela implique l'utilisation de guides d'ondes de longueurs importantes qui ont pour désavantages de dégrader ou atténuer des signaux transmis dans ces guides et d'augmenter le poids et le volume d'encombrement du système.

Par ailleurs, la fixation des guides d'ondes dans la soute d'un satellite de télécommunications nécessite des pieds ou des systèmes de fixation vissés sur les guides d'ondes, ce qui implique un poids supplémentaire et complexifie le montage des systèmes conventionnels.

Afin d'assurer la rigidité et la stabilité nécessaires aux guides d'ondes pour supporter les contraintes mécaniques importantes, notamment au décollage de la fusée embarquant le satellite de télécommunications, il est connu de surdimensionner les guides d'ondes afin qu'ils aient une épaisseur importante et de les fixer dans la soute grâce à de nombreux pieds de fixations.

Par ailleurs, afin d'assurer que les guides d'ondes ainsi que les composants et équipements électroniques fonctionne dans une plage de température optimale, il est nécessaire d'intégrer aux systèmes conventionnels des ailettes, des radiateurs, des éléments de dissipation, des tuyaux d'évacuation de chaleur, etc. ce qui complexifie d'avantage le montage.

La conception du système peut ainsi devenir particulièrement complexe afin d'assurer que tous les guides d'ondes et les composants et équipements électroniques requis par le système peuvent être agencés dans un volume d'encombrement prédéterminé.

Les procédés de fabrication conventionnels imposent des contraintes au niveau de la liberté du concepteur du système car les guides d'ondes complexes ont des tolérances mécaniques serrées afin d'obtenir la performance RF souhaitée. Il faut donc veiller à ce que les guides d'ondes puissent être construits de manière à permettre d'atteindre ces performances.

De manière conventionnelle, les guides d'ondes sont conçus, fabriqués et fournis individuellement, et sont assemblés manuellement dans un réseau de guides d'ondes à l'aide d'outils de fixation. Cette approche permet d'optimiser la conception de chaque guide d'onde en fonction de ses performances et des caractéristiques de transmission présentées aux signaux RF passant par ce guide d'onde. Cela implique toutefois des coûts de montage et des délais de réalisation qui sont importants.

Au fur et à mesure que les exigences du système évoluent, nécessitant une conception de plus en plus complexe, en raison de la nécessité d'une largeur de bande de signal plus importante et d'une meilleure performance, les contraintes spatiales et de poids pour recevoir les guides d'ondes sont de plus en plus importantes.

Les moyens classiques pour réduire la taille et le temps de fabrication associés aux guides d'ondes consistent à simplifier l'assemblage de guides d'ondes, en réduisant la taille, la longueur et/ou le diamètre des guides d'ondes. Il est également possible de concevoir des schémas de traitement de signaux plus complexes, de sorte que l'information puisse être multiplexée sur un plus petit nombre de signaux, nécessitant moins de guides d'ondes, par exemple, mais au détriment de l'augmentation de la charge de traitement d'un démultiplexeur.

WO2018029455 divulgue un ensemble de guides d'ondes construit de manière à ce que deux ou plusieurs, et dans certains cas, tous les guides d'ondes de l'ensemble, soient intégralement formés les uns avec les autres. Dans le cas de l'utilisation de connecteurs de guides d'ondes pour permettre l'interface avec d'autres ensembles de guides d'ondes, les guides d'ondes de l'ensemble et une ou plusieurs brides d'interface d'un ou plusieurs connecteurs de guides d'ondes respectifs peuvent être formés d'un seul tenant. Une telle formation intégrale peut être réalisée en utilisant une technique de fabrication additive (AM)

EP3439099 divulgue un vaisseau spatial comprenant un réseau d'alimentation qui comprend une pluralité de modules unitaires. Chaque module comprend une pluralité de guide d'ondes de radiofréquences (RF) couplés structurellement ensemble avec au moins un élément de connexion. Pour chaque module unitaire, l'élément de connexion et une structure de paroi définissant la pluralité de guides d'ondes sont cofabriquées en utilisant un procédé de fabrication additif. Le réseau d'alimentation peut comprendre également un système de de refroidissement tel qu'un radiateur

Le réseau d'alimentation selon EP3439099 n'est toutefois pas adapté pour chauffer des éléments qui pourraient être agencés dans des endroits dans la soute du vaisseau spatial ou à l'extérieure de celui-ci afin d'assurer un fonctionnement optimal de ces éléments.

La présente invention a par conséquent pour but de fournir un arrangement d'un ensemble de guides d'ondes, pour satellites de télécommunications, optimisé en fonction de la complexité de l'arrangement, des contraintes spatiales et de poids et qui adresse les inconvénients de l'art antérieur.

Un autre but de la présente invention est de fournir un arrangement d'un ensemble de guides d'ondes optimisé en fonction du nombre et du type d'équipements et/ou composants électroniques devant être intégrés selon les contraintes d'un cahier des charges prédéterminé d'un concepteur.

Un autre but de la présente invention est de fournir un arrangement d'un ensemble de guides d'ondes facile de conception et rapide à fabriquer.

Un autre but de la présente invention est de fournir un arrangement d'un ensemble de guides d'ondes sur lequel peut être connectés, de manière aisée, des composants et/ou équipements électroniques.

### Bref résumé de l'invention

Ces buts sont atteints grâce à un arrangement pour satellites comportant une soute. L'arrangement comporte un ensemble de guides d'ondes, des interfaces de fixation des guides d'ondes pour fixer les guides d'ondes à des équipements et/ou composants électroniques et une structure mécanique comportant plusieurs liens interconnectant au moins certains des guides d'ondes pour assurer la stabilité de l'ensemble de guides d'ondes. L'arrangement comporte en outre au moins un caloduc qui est agencé pour chauffer ou refroidir un ou plusieurs guides d'ondes. L'arrangement est formé d'une seule pièce par impression 3D.

Selon une forme d'exécution, la structure mécanique relie le caloduc à au moins un guide d'ondes.

Selon une forme d'exécution, l'arrangement formé d'une seule pièce comporte en outre au moins une antenne.

Selon une forme d'exécution, l'antenne comporte un réseau de plusieurs chaînes d'alimentation RF intégrant un échangeur thermique. L'antenne est monolithique est comporte en outre un boitier contenant au moins une partie du réseau et comportant au moins une entrée et une sortie en communication fluidique avec l'échangeur thermique.

Selon une forme d'exécution, la structure mécanique comporte une multitude de liens rigides interconnectant les surfaces latérales d'aux moins deux guides d'ondes en différents points.

Selon une forme d'exécution, l'arrangement comporte en outre des éléments de fixation pour fixer l'arrangement à la soute ou à un support lié à la soute.

Selon une forme d'exécution, l'arrangement comporte en outre un ou plusieurs filtres.

Un autre aspect de l'invention porte sur un assemblage pour satellites, comportant l'arrangement décrit précédemment et des équipements et/ou composants électroniques connectés aux interfaces de fixations des guides d'ondes.

Selon une forme d'exécution, un ou plusieurs équipements et/ou composants électroniques sont sélectionnés parmi le groupe comportant les éléments suivants: switch, circulateur, isolateur, amplificateur à bas bruit, amplificateur de puissance, unité de traitement informatique du signal, charge RF, filtre, multiplexeur, circuit MMIC et circuit RF.

Selon une forme d'exécution, l'assemblage comporte en outre des panneaux de cellules photovoltaïques qui sont connectés à la structure mécanique.

Un autre aspect de l'invention porte sur un arrangement pour satellites comportant une soute. L'arrangement comporte en ensemble de guide d'ondes, des interfaces de fixation de guides d'ondes pour fixer les guides d'ondes à des équipements et/ou composants électroniques et une structure mécanique comportant plusieurs liens interconnectant au moins certains des guides d'ondes pour assurer la stabilité de l'ensemble de guide d'ondes. L'arrangement comporte en outre au moins une antenne. L'arrangement est formé d'une seule pièce par impression 3D.

Selon une forme d'exécution, l'antenne comporte un réseau de plusieurs chaînes d'alimentation RF intégrant un échangeur thermique. L'antenne comporte en outre un boitier contenant ledit réseau et comportant au moins une entrée et une sortie en communication fluidique avec l'échangeur thermique.

Un autre aspect de l'invention porte sur un procédé de conception et de fabrication de l'arrangement de l'ensemble de guides d'ondes tel que décrit ci-dessus. Le procédé comprend notamment les étapes suivantes :
- définir un volume d'encombrement de l'arrangement selon un volume d'encombrement prédéterminé ;
- modéliser l'arrangement par ordinateur en définissant
   la forme et la longueur de chaque guide d'ondes de l'ensemble de guides d'ondes,
   la forme de la structure mécanique, et
   la forme des interfaces de fixations nécessaires pour la connexion de l'ensemble de guides d'ondes de l'arrangement à des équipements et/ou composants électroniques en respectant les contraintes du volume d'encombrement prédéterminé, et
- fabriquer l'arrangement d'une seule pièce selon la forme modélisée conçue par ordinateur avec une étape de fabrication additive.

Selon une forme d'exécution, la forme et la longueur de chaque guide d'ondes nécessaires pour la connexion de l'ensemble de guides d'ondes de l'arrangement sont déterminés en outre en fonction du nombre et du type d'équipements et/ou composants électroniques devant être intégrés selon les contraintes d'un cahier des charges prédéterminé d'un concepteur.

Selon une forme d'exécution, la forme et la longueur de chaque guide d'ondes nécessaires pour la connexion de l'ensemble de guides d'ondes de l'arrangement sont déterminées en outre pour optimiser les performances de la charge utile du satellite, et en respectant les contraintes mécaniques et thermiques de l'arrangement.

Selon une forme d'exécution, la forme de la structure mécanique ainsi que la forme des éléments de transfert de chaleur sont déterminées, en respectant les contraintes du volume d'encombrement prédéterminé tout en optimisant les performances de la charge utile du satellite, et en respectant les contraintes mécaniques et thermiques de l'arrangement.

Selon une forme d'exécution, le procédé comporte en outre une étape consistant à connecter des équipements et/ou composants électroniques aux interfaces de fixation des guides d'ondes.

Selon une forme d'exécution, le procédé comporte en outre une étape consistant à connecter des panneaux de cellules photovoltaïques à la structure mécanique de l'arrangement.

### Brève description des figures

Des exemples de mise en œuvre de l'invention sont indiqués dans la description illustrée par les figures annexées dans lesquelles :
- la figure 1 représente une vue schématique d'un arrangement pour satellites de télécommunications, comportant notamment un ensemble de guides d'ondes selon une forme d'exécution de l'invention ;
- la figure 2 représente une vue schématique d'un arrangement pour satellites de télécommunications, comportant un ensemble de guides d'ondes connectés à des équipements et/ou composants électroniques selon une autre forme d'exécution ;
- la figure 3 représente une vue schématique d'un arrangement pour satellites de télécommunications agencé dans la soute du satellite, selon une autre forme d'exécution ;
- les figures 4a, 4b, 4c illustrent différentes vues en perspective d'un arrangement pour satellite de télécommunications comportant plusieurs guides d'ondes et un caloduc, selon une autre forme d'exécution ;
- la figure 5a illustre une vue en perspective d'une antenne monolithique selon une forme d'exécution ;
- la figure 5b illustre une vue de dessus de la figure 5a ;
- la figure 5c illustre une vue en coupe de la figure 5b selon A-A;
- la figure 5d illustre vue en perspective de l'antenne de la figure 5a sans son boitier, et
- la figure 6 illustre un schéma-bloc d'un procédé de conception et de fabrication selon les différentes formes d'exécution de la présente invention.

### Exemples de mode de réalisation de l'invention

Dans la présente invention, le terme "arrangement" peut être interprété comme une structure complète pouvant être fixée dans la soute du satellite de télécommunications ou un sous-ensemble de la structure. Dans ce cas, la structure complète est obtenue par l'assemblage de plusieurs sous-ensembles de l'arrangement.

Selon une première forme d'exécution illustrée à la Figure 1, l'arrangement 10, pour satellites de télécommunications, comporte un ensemble de guides d'ondes 12 interconnectés les uns aux autres par une structure mécanique afin d'assurer une rigidité/stabilité satisfaisante de l'ensemble de guides d'ondes 12 selon une configuration prédéterminée.

Cette configuration prédéterminée est dictée non seulement en fonction d'un volume d'encombrement restreint disponible dans la soute du satellite de télécommunications mais aussi en fonction du nombre et du type d'équipements et composants électroniques à intégrer dans la soute selon les contraintes d'un cahier des charges prédéterminé d'un concepteur.

La structure mécanique peut comporter une multitude de liens rigides 14 interconnectant plusieurs guides d'ondes 12 en différents points sur la longueur des guides d'ondes. Ces liens rigides sont par exemple sous la forme de tiges réalisées en impression 3D est agencées de sorte à connecter deux surfaces latérales ensemble d'au moins deux guides d'ondes afin que l'arrangement 10 puisse résister à des contraintes importantes, notamment au décollage de la fusée embarquant le satellite de télécommunications tout en remplissant la fonction d'amortisseur contre les vibrations générées par exemple lors du décollage de la fusée. Les tiges comportent chacune une âme, par exemple en polymère, et une enveloppe métallique qui donne la rigidité.

L'arrangement 10 peut comporter par ailleurs un ou plusieurs éléments de dissipation de chaleur, par exemple sous la forme d'une ou plusieurs ailettes de refroidissement 16a et/ou d'un ou plusieurs tubes de transport de chaleur 16b, par exemple sous la forme d'un caloduc destiné à transporter la chaleur grâce au principe du transfert thermique par transition de phase d'un fluide. L'arrangement 10 peut comporter également des éléments de fixation, par exemple des pieds de fixation 18, pour fixer l'arrangement 10 à la soute ou à un support lié à la soute du satellite de télécommunications.

Chaque guide d'ondes 12 selon la Figure 1 comporte une interface de fixation 20 à ses deux extrémités, de préférence sous la forme d'une bride de fixation. Selon la configuration de l'arrangement 10, les guides d'ondes 12 sont disposés de sorte à pouvoir être connectés, par les biais de leurs brides de fixation respectives, à différents équipements et/ou composants électroniques.

De manière avantageuse, l'arrangement 10 est formé d'une seule pièce réalisée à l'aide de méthodes de fabrication additives, par exemple d'impression 3D. On connait en particulier la fabrication additive de guides d'ondes comportant à la fois des matériaux non conducteurs, tels que des polymères ou des céramiques, et des métaux conducteurs. Des guides d'ondes comportant des parois céramiques ou polymères fabriquées par une méthode additive puis recouvertes d'un placage métallique ont notamment été suggérés. L'utilisation d'une âme non conductrice permet, d'une part, de réduire le poids et le coût de l'arrangement 10 et, d'autre part, de mettre en œuvre des méthodes d'impression 3D adaptées aux polymères ou aux céramiques et permettant de produire des pièces de haute précision avec une faible rugosité.
WO 2017208153, dont le contenu est incorporé par référence, divulgue en particulier un dispositif à guide d'ondes pour guider un signal radiofréquence à une fréquence déterminée. Le dispositif comprend une âme fabriquée par fabrication additive et comprenant des parois latérales avec des surfaces internes délimitant un canal de guide d'ondes et une couche conductrice métallique recouvrant la surface interne de l'âme.

La fabrication additive permet de réaliser différentes configurations de la disposition des guides d'ondes 12 dont la trajectoire de chaque guide 12 est préalablement calculée et modélisée par ordinateur afin d'optimiser l'encombrement de l'arrangement 10 en tenant compte d'un cahier des charges particulier d'un concepteur. Ce procédé permet ainsi d'obtenir non seulement une configuration optimale de l'arrangement 10 mais aussi et surtout une fabrication rapide et facile avec un montage simplifié par rapport aux systèmes conventionnels. Par ailleurs, la réalisation de l'arrangement d'une seule pièce par une étape de fabrication additive permet d'imprimer des formes impossibles à assembler par des procédés d'assemblage conventionnels.

Selon une autre forme d'exécution illustrée à la Figure 2, l'arrangement 110 n'est pas destiné à être monté sur un panneau ou un support. Cet arrangement 110 est connecté uniquement à des équipements et composants électroniques 122 notamment à un ou plusieurs amplificateurs, et à une unité de traitement informatique afin d'obtenir un assemblage 50 pouvant être connecté à la soute (non illustrée), directement ou indirectement.

Tout comme l'arrangement 10 selon la première forme d'exécution, l'arrangement 110 de la Figure 2 comporte un ensemble de guides d'ondes 112 interconnectés les uns aux autres par une multitude de liens sous forme de tiges rigides 114 interconnectant les guides d'ondes 112 en différents points sur leur longueur respective pour, d'une part, assurer une rigidité satisfaisante l'arrangement 110 et, d'autre part, pour que cet arrangement 110 puisse résister à des contraintes importantes.

L'arrangement 110 peut comporter par ailleurs un ou plusieurs éléments de dissipation de chaleur qui peuvent également être sous la forme d'une ou plusieurs ailettes de refroidissement 116a et/ou d'un ou plusieurs tubes de transport de chaleur 116b (e.g. caloduc). A l'instar de la première forme d'exécution, chaque guide d'onde 112 comporte une interface de fixation 120 à ses deux extrémités, de préférence sous la forme d'une bride de fixation également réalisée de manière intégrale au guide d'onde. Les brides de fixation aux extrémités respectives des guides d'ondes 112 peuvent par exemple êtres connectées respectivement à deux équipements électroniques pour transférer des signaux de radiofréquences d'un équipement électronique à l'autre.

Tout comme l'arrangement 10 selon la première forme d'exécution, l'arrangement 110 de la Figure 2 est réalisé d'une seule pièce obtenue par un procédé de fabrication additive ayant les avantages évoqués précédemment. L'assemblage 50 de la Figure 2 est obtenu par une étape additionnelle de fabrication consistant à connecter des équipements et/ou composants électroniques 122 aux interfaces de fixation 120 des guides d'ondes 112.

Selon une autre forme d'exécution illustrée à la Figure 3, l'arrangement 210 comporte un ensemble de guides d'ondes 212, une structure mécanique 214, un ou plusieurs éléments de dissipation de chaleur, par exemple une ou plusieurs ailettes de refroidissement 216a et/ou un ou plusieurs tubes de refroidissement 216b, un ou plusieurs filtres 240 et au moins une antenne 230. Les filtres 240 sont par exemple reliés à un amplificateur 222 lequel est agencé pour communiquer avec une unité de traitement informatique 224. L'amplificateur 222 et l'unité de traitement informatique 224 sont en contact avec au moins un élément de dissipation de chaleur afin de dissiper la chaleur générée par l'amplificateur et l'unité informatique. Selon cette configuration, une portion de l'arrangement 210 peut être disposée hors de la soute 300.

Des guides d'ondes 212 relient les filtres à l'antenne 230. La structure mécanique 214 est configurée de sorte à supporter les équipements et composants électroniques 222, 224, l'antenne 230 ainsi que plusieurs panneaux de cellules photovoltaïques 250.

Tout comme l'arrangement 10, 110 selon les deux premières formes d'exécution, l'arrangement 210 de la Figure 3 est sous la forme d'une seule pièce réalisée par un procédé de fabrication additive ayant les avantages évoqués précédemment. L'assemblage 50 de la Figure 3 est obtenu par une étape additionnelle de fabrication consistant à connecter des équipements et/ou composants électroniques 222, 224 à l'ensemble de guides d'ondes 212, par le biais des brides de fixation 220 des guides d'ondes, et les panneaux de cellules photovoltaïques 250 à l'arrangement 210, en particulier à la structure mécanique 214 de l'arrangement.

Selon une autre forme d'exécution illustrée aux figures 4a à 4c, l'arrangement 310 comporte un ensemble de guides d'ondes 312 interconnectés ensemble par une structure mécanique 314 pour rigidifier l'ensemble de guides d'ondes, et comportant des interfaces de fixation 320 pour fixer les guides d'ondes 312 par exemple à des composants RF. Cette arrangement à la particularité de comprendre en outre un caloduc 316 sous la forme d'une enceinte hermétique qui renferme un fluide à l'état d'équilibre liquide-vapeur. Le caloduc 316 comporte le long de sa surface interne des rainures ou ailettes afin d'assurer le retour du fluide par effet de capillarité. Tous les éléments précités de l'arrangement 310 est d'un seul tenant réalisé par impression 3D.

L'avantage du caloduc 316 est de permettre non seulement le refroidissement de certains éléments, par exemple le refroidissement d'un ou plusieurs guides d'ondes 312 lorsqu'ils sont situés dans un emplacement dans la soute d'un satellite de communication où règne une température élevée mais également de réchauffer un ou plusieurs guides d'ondes 312 ou autres éléments lorsque ceux-ci sont situés dans un emplacement à l'intérieure de la soute où règne une température plus basse ou lorsque ces guides d'ondes ou autres éléments sont situés hors de la soute. L'utilisation d'un caloduc permet donc une régulation adéquate de la température des guides d'ondes ou autres éléments pour leur fonctionnement optimal.

Selon une forme d'exécution, l'arrangement formé d'une seule pièce par impression 3D comporte une ou plusieurs antennes monolithiques. L'antenne peut, par exemple, être du type illustré par les figures 5a à 5d. l'antenne 500 comporte un boitier 502 contenant un réseau 550 de plusieurs chaînes d'alimentation RF 510, par exemple 19 chaînes d'alimentation RF. Chaque chaîne 510 comporte un cornet 510a, un polarisateur 510b et un filtre 510.

Le réseau 550 intègre un échangeur thermique 560 qui peut avoir différentes structures pour favoriser les échanges calorifiques, notamment du type treillis, nid d'abeilles ou cellulaires. A cet effet, le boitier 502 comporte une ou plusieurs entrées 520a et une ou plusieurs sorties 520b en communication fluidique avec l'échangeur thermique.

Le procédé de conception et de fabrication selon la figure 6 peut être adapté a tout type d'arrangement selon l'invention. L'arrangement peut comporter par exemple un nombre limité de guides d'ondes ou, au contraire, pour les systèmes complexes, un nombre important de guides d'ondes. Pour ces systèmes complexes, la modélisation des trajectoires optimales des guides d'ondes sont calculées par ordinateur selon différents paramètres, en particulier en fonction du nombre et du type d'équipements et/ou de composants électroniques que doivent relier les guides d'ondes et du volume d'encombrement disponible pour son installation dans la soute d'un satellite de télécommunications. Les trajectoires optimales des guides d'ondes doivent en outre être modélisées pour optimiser les performances de la charge utile du satellite, et en respectant les contraintes mécaniques et thermiques de l'arrangement.

## Revendications

1. Arrangement (10 ; 110 ; 210 ; 310) pour satellites comportant une soute (300), l'arrangement comportant un ensemble de guides d'ondes (12 ; 112 ; 212 ; 312), des interfaces de fixation (20 ; 120 ; 220 ; 320) des guides d'ondes pour fixer les guides d'ondes à des équipements et/ou composants électroniques (122 ; 222, 224, 240) et une structure mécanique (14; 114; 214 ; 314) comportant plusieurs liens interconnectant au moins certains des guides d'ondes pour assurer la stabilité de l'ensemble de guides d'ondes (12 ; 112 ; 212), **caractérisé en ce que** l'arrangement comporte en outre au moins un caloduc (316) qui est agencé pour chauffer ou refroidir un ou plusieurs guides d'ondes, l'arrangement (10 ; 110 ; 210) étant formé d'une seule pièce par impression 3D et **en ce que** la structure mécanique (314) relie le caloduc (316) à au moins un guide d'ondes (312).

2. Arrangement (10) selon la revendication 1, dans lequel les liens interconnectant les guides d'ondes sont formés par des tiges agencées de sorte à connecter deux surfaces latérales ensemble d'au moins deux guides d'ondes, lesdites tiges étant adaptées pour servir d'amortisseur lorsque l'arrangement (10) est soumis à des vibrations.

3. Arrangement (10) selon la revendication précédente, les tiges comportant chacune une âme en polymère, et une enveloppe métallique qui donne la rigidité.

4. Arrangement (10 ; 110) selon l'une des revendications 1 à 3, comportant en outre au moins une antenne (230 ; 500), l'arrangement formant avec l'antenne (230 ; 500) ladite une seule pièce.

5. Arrangement selon la revendication précédente, **caractérisé en ce que** l'antenne (500) comporte un réseau (550) de plusieurs chaînes d'alimentation RF intégrant un échangeur thermique (560), l'antenne (500) comportant en outre un boitier (502) contenant au moins une partie dudit réseau et comportant au moins une entrée (520a) et une sortie (520b) en communication fluidique avec l'échangeur thermique (560).

6. Arrangement (10 ; 110) selon l'une des revendications précédentes, **caractérisé en ce que** la structure mécanique comporte une multitude de liens rigides (14; 114) interconnectant les surfaces latérales d'aux moins deux guides d'ondes en différents points (12 ; 112).

7. Arrangement (10 ; 210) selon l'une des revendications précédentes, **caractérisé en ce qu'il** comporte en outre des éléments de fixation (18 ; 218) pour fixer l'arrangement (10 ; 210) à la soute (300) ou à un support lié à la soute (300).

8. Arrangement (210) selon l'une des revendications précédentes, **caractérisé en ce qu'il** comporte en outre un ou plusieurs filtres (240).

9. Assemblage (50) pour satellites, comportant l'arrangement (10 ; 110 ; 210 ; 310) selon l'une des revendications précédentes, et des équipements et/ou composants électroniques (122 ; 222, 224, 240) connectés aux interfaces de fixations (20 ; 120 ; 220 ; 320) des guides d'ondes (12 ; 112 ; 212 ; 312).

10. Assemblage (50) selon la revendication précédente, dans lequel un ou plusieurs équipements et/ou composants électroniques (122 ; 222, 224, 240) sont sélectionnés parmi le groupe comportant les éléments suivants: switch, circulateur, isolateur, amplificateur à bas bruit, amplificateur de puissance, unité de traitement informatique du signal, charge RF, filtre, multiplexeur, circuit MMIC et circuit RF.

11. Assemblage (50) selon la revendication précédente, comportant en outre des panneaux de cellules photovoltaïques (250) connectés à la structure mécanique (214).

12. Procédé de conception et de fabrication de l'arrangement pour satellites, selon l'une des revendications 1 à 8 comprenant les étapes suivantes :
- définir un volume d'encombrement de l'arrangement (10 ; 110 ; 210 ; 310) selon un volume d'encombrement prédéterminé;
- modéliser l'arrangement par ordinateur en définissant la forme et la longueur de chaque guide d'ondes (12, 112 ; 212 ; 312) de l'ensemble de guides d'ondes, la forme de la structure mécanique ainsi que la forme des interfaces de fixations (20 ; 120 ; 220 ; 320) nécessaires pour la connexion de l'ensemble de guides d'ondes de l'arrangement (10 ; 110 ; 210; 310) à des équipements et/ou composants électroniques (122; 222, 224, 240) en respectant les contraintes du volume d'encombrement prédéterminé, et
- fabriquer l'arrangement d'une seule pièce selon la forme modélisée avec une étape de fabrication additive.

13. Procédé selon la revendication précédente, dans lequel la forme et la longueur de chaque guide d'ondes (12, 112 ; 212; 312) nécessaires pour la connexion de l'ensemble de guides d'ondes de l'arrangement (10; 110 ; 210 ; 310), la forme de la structure mécanique (14; 114; 214) ainsi que la forme des interfaces de fixations sont déterminées en outre en fonction du nombre et du type d'équipements et/ou composants électroniques (122 ; 222, 224, 240) devant être intégrés selon les contraintes d'un cahier des charges prédéterminé.

14. Procédé selon la revendication 12 ou 13, dans lequel la forme et la longueur de chaque guide d'ondes (12, 112 ; 212) nécessaires pour la connexion de l'ensemble de guides d'ondes de l'arrangement (10 ; 110 ; 210) sont déterminées en outre pour optimiser les performances de la charge utile du satellite, et en respectant les contraintes mécaniques et thermiques de l'arrangement.

15. Procédé selon l'une des revendications 12 à 14, comportant en outre une étape consistant à connecter des équipements et/ou composants électroniques (122 ; 222, 224, 240) aux interfaces de fixation des guides d'ondes.

16. Procédé selon l'une des revendications 12 à 15, comportant en outre une étape consistant à connecter des panneaux de cellules photovoltaïques (250) à la structure mécanique (14; 114; 214) de l'arrangement.

## Patentansprüche

1. Anordnung (10; 110; 210; 310) für Satelliten mit einem Stauraum (300), wobei die Anordnung umfasst: einen Wellenleitersatz (12; 112; 212; 312), Befestigungsschnittstellen (20; 120; 220; 320) der Wellenleiter zur Befestigung der Wellenleiter an elektronischen Geräten und/oder Komponenten (122; 222, 224, 240) und eine mechanische Struktur (14; 114; 214; 314), welche mehrere Verbindungsglieder aufweist, die mindestens einige der Wellenleiter miteinander verbinden, um die Stabilität des Wellenleitersatzes (12; 112; 212) zu gewährleisten, **dadurch gekennzeichnet, dass** die Anordnung ferner mindestens ein Wärmerohr (316) umfasst, welches dazu angeordnet ist, um einen oder mehrere Wellenleiter zu heizen oder zu kühlen, wobei die Anordnung (10; 110; 210) einstückig durch 3D-Druck gebildet ist, und dass die mechanische Struktur (314) das Wärmerohr (316) mit mindestens einem Wellenleiter (312) verbindet.

2. Anordnung (10) gemäss Anspruch 1, worin die Verbindungsglieder, welche die Wellenleiter miteinander verbinden, durch Stäbe gebildet werden, die dazu angeordnet sind, um zwei Seitenflächen von mindestens zwei Wellenleitern miteinander zu verbinden, wobei die besagten Stäbe dazu angepasst sind, um als Dämpfer zu dienen, wenn die Anordnung (10) Vibrationen ausgesetzt ist.

3. Anordnung (10) gemäss dem vorangehenden Anspruch, wobei die Stäbe jeweils einen Kern aus Polymer und eine Metallhülle, welche für Steifigkeit sorgt, aufweisen.

4. Anordnung (10; 110) gemäss einem der Ansprüche 1 bis 3, ferner umfassend mindestens eine Antenne (230; 500), wobei die Anordnung mit der Antenne (230; 500) das besagte eine Stück bildet.

5. Anordnung gemäss dem vorangehenden Anspruch, **dadurch gekennzeichnet, dass** die Antenne (500) ein Netzwerk (550) aus mehreren HF-Versorgungsketten umfasst, welche einen Wärmetauscher (560) integrieren, wobei die Antenne (500) ferner ein Gehäuse (502) umfasst, das mindestens einen Teil des besagten Netzwerks enthält und mindestens einen Einlass (520a) und einen Auslass (520b) in Fluidverbindung mit dem Wärmetauscher (560) aufweist.

6. Anordnung (10; 110) gemäss einem der vorangehenden Ansprüche, **dadurch gekennzeichnet, dass** die mechanische Struktur eine Vielzahl von starren Verbindungsgliedern (14; 114) umfasst, welche die Seitenflächen von mindestens zwei Wellenleitern an verschiedenen Punkten (12; 112) miteinander verbinden.

7. Anordnung (10; 210) gemäss einem der vorangehenden Ansprüche, **dadurch gekennzeichnet, dass** sie ferner Befestigungselemente (18; 218) umfasst, um die Anordnung (10; 210) am Stauraum (300) oder an einer mit dem Stauraum (300) verbundenen Halterung zu befestigen.

8. Anordnung (210) gemäss einem der vorangehenden Ansprüche, **dadurch gekennzeichnet, dass** sie ferner einen oder mehrere Filter (240) umfasst.

9. Baugruppe (50) für Satelliten, umfassend die Anordnung (10; 110; 210; 310) gemäss einem der vorangehenden Ansprüche sowie elektronische Geräte und/oder Komponenten (122; 222, 224, 240), welche mit den Befestigungsschnittstellen (20; 120; 220; 320) der Wellenleiter (12; 112; 212; 312) verbunden sind.

10. Baugruppe (50) gemäss dem vorangehenden Anspruch, worin ein oder mehrere elektronische Geräte und/oder Komponenten (122; 222, 224, 240) aus der Gruppe ausgewählt sind, die folgende Elemente umfasst: Schalter, Zirkulator, Isolator, rauscharmer Verstärker, Leistungsverstärker, Computer-Signalverarbeitungseinheit, HF-Last, Filter, Multiplexer, MMIC-Schaltung und HF-Schaltung.

11. Baugruppe (50) gemäss dem vorangehenden Anspruch, ferner umfassend Photovoltaikzellen-Paneele (250), welche mit der mechanischen Struktur (214) verbunden sind.

12. Verfahren zum Entwerfen und Herstellen der Anordnung für Satelliten gemäss einem der Ansprüche 1 bis 8, mit den folgenden Schritten:
Definieren eines Raumbedarfs der Anordnung (10; 110; 210; 310) gemäss einem vorbestimmten Bauraumvolumen;
Modellieren der Anordnung am Computer durch Definieren der Form und der Länge jedes Wellenleiters (12, 112; 212; 312) des Wellenleitersatzes, der Form der mechanischen Struktur sowie der Form der Befestigungsschnittstellen (20; 120; 220; 320), die für den Anschluss des Wellenleitersatzes der Anordnung (10; 110; 210; 310) an elektronische Geräte und/oder Komponenten (122; 222, 224, 240) erforderlich sind, unter Einhaltung der Vorgaben des vorbestimmten Bauraumvolumens, und
Herstellen der Anordnung aus einem Stück gemäss der modellierten Form mit einem Schritt der additiven Fertigung.

13. Verfahren gemäss dem vorangehenden Anspruch, worin die Form und die Länge jedes Wellenleiters (12, 112; 212; 312), welche für den Anschluss des Wellenleitersatzes der Anordnung (10; 110; 210; 310) erforderlich sind, die Form der mechanischen Struktur (14; 114; 214) sowie die Form der Befestigungsschnittstellen ferner in Abhängigkeit von der Anzahl und dem Typ der elektronischen Geräte und/oder Komponenten (122; 222, 224, 240) bestimmt werden, die gemäss den Anforderungen eines vorbestimmten Lastenhefts integriert werden müssen.

14. Verfahren gemäss Anspruch 12 oder 13, worin die Form und die Länge jedes Wellenleiters (12, 112; 212), welche für den Anschluss des Wellenleitersatzes der Anordnung (10; 110; 210) erforderlich sind, ferner zur Optimierung der Leistung der Satellitennutzlast und unter Einhaltung der mechanischen und thermischen Anforderungen der Anordnung bestimmt werden.

15. Verfahren gemäss einem der Ansprüche 12 bis 14, ferner umfassend einen Schritt, welcher darin besteht, elektronische Geräte und/oder Komponenten (122; 222, 224, 240) mit den Befestigungsschnittstellen der Wellenleiter zu verbinden.

16. Verfahren gemäss einem der Ansprüche 12 bis 15, ferner umfassend einen Schritt, welcher darin besteht, Photovoltaikzellen-Paneele (250) mit der mechanischen Struktur (14; 114; 214) der Anordnung zu verbinden.

## Claims

1. Arrangement (10; 110; 210; 310) for satellites comprising a payload bay (300), the arrangement comprising an assembly of waveguides (12; 112; 212; 312), waveguide fixation interfaces (20; 120; 220; 320) for fixing the waveguides to electronic equipment and/or components (122; 222, 224, 240) and a mechanical structure (14; 114; 214; 314) comprising a plurality of links interconnecting at least some of the waveguides to ensure the stability of the assembly of waveguides (12; 112; 212), **characterized in that** the arrangement further comprises at least one heat pipe (316) that is arranged to heat or cool one or more waveguides, wherein the arrangement (10; 110; 210) is formed in a single piece by 3D printing, and **in that** the mechanical structure (314) connects the heat pipe (316) to at least one waveguide (312).

2. Arrangement (10) according to claim 1, wherein the links interconnecting the waveguides are formed by rods arranged so as to connect two lateral surfaces together of at least two waveguides, said rods being adapted to serve as a damper when the arrangement (10) is subjected to vibrations.

3. Arrangement (10) according to the previous claim, the rods each comprising a polymer core and a metal sheath that provides rigidity.

4. Arrangement (10; 110) according to one of claims 1 to 3, further comprising at least one antenna (230; 500), the arrangement forming with the antenna (230; 500) said single piece.

5. Arrangement according to the previous claim, **characterized in that** the antenna (500) comprises a network (550) of several RF feed chains incorporating a heat exchanger (560), the antenna (500) further comprising a housing (502) containing at least part of said network and comprising at least one inlet (520a) and one outlet (520b) in fluid communication with the heat exchanger (560).

6. Arrangement (10; 110) according to one of the preceding claims, **characterized in that** the mechanical structure comprises a plurality of rigid links (14; 114) interconnecting the lateral surfaces of at least two waveguides at different points (12; 112).

7. Arrangement (10; 210) according to one of the preceding claims, **characterized in that** it further comprises fixing elements (18; 218) for fixing the arrangement (10; 210) to the payload bay (300) or to a support connected to the payload bay (300).

8. Arrangement (210) according to one of the preceding claims, **characterized in that** it further comprises one or more filters (240).

9. Assembly (50) for satellites, comprising the arrangement (10; 110; 210; 310) according to one of the preceding claims, and electronic equipment and/or components (122; 222, 224, 240) connected to the fixing interfaces (20; 120; 220; 320) of the waveguides (12; 112; 212; 312).

10. Assembly (50) according to the preceding claim, wherein one or more electronic devices and/or components (122; 222, 224, 240) are selected from the group consisting of the following: switch, circulator, isolator, low-noise amplifier, power amplifier, signal processing unit, RF load, filter, multiplexer, MMIC circuit, and RF circuit.

11. Assembly (50) according to the previous claim, further comprising photovoltaic cell panels (250) connected to the mechanical structure (214).

12. Method for designing and manufacturing the satellite arrangement, according to one of claims 1 to 8, comprising the following steps:
- defining a volume for the arrangement (10; 110; 210; 310) according to a predetermined volume;
- modeling the arrangement by computer by defining the shape and length of each waveguide (12, 112; 212; 312) of the waveguide assembly, the shape of the mechanical structure, and the shape of the fxing interfaces (20; 120; 220; 320) necessary for connecting the set of waveguides of the arrangement (10; 110; 210; 310) to electronic equipment and/or components (122; 222, 224, 240) while respecting the constraints of the predetermined space requirements, and
- manufacturing the arrangement as a single piece according to the modeled shape using an additive manufacturing step.

13. Method according to the preceding claim, in which the shape and length of each waveguide (12, 112; 212; 312) required for connecting the waveguide assembly of the arrangement (10; 110; 210; 310), the shape of the mechanical structure (14; 114; 214) and the shape of the fixing interfaces are further determined based on the number and type of electronic equipment and/or components (122; 222, 224, 240) to be integrated according to the constraints of a predetermined specification.

14. Method according to claim 12 or 13, in which the shape and length of each waveguide (12, 112; 212) necessary for connecting the waveguide assembly of the arrangement (10; 110; 210) are further determined to optimize the performance of the satellite payload, and in compliance with the mechanical and thermal constraints of the arrangement.

15. Method according to one of claims 12 to 14, further comprising a step of connecting electronic equipment and/or components (122; 222, 224, 240) to the waveguide fixing interfaces.

16. Method according to one of claims 12 to 15, further comprising a step of connecting photovoltaic cell panels (250) to the mechanical structure (14; 114; 214) of the arrangement.
